# EUROPÄISCHE PATENTANMELDUNG

(11) **EP 0 217 969 A1**
(43) Veröffentlichungstag der Anmeldung: **15.04.1987**
(21) Anmeldenummer: 85112335.6
(22) Anmeldetag: 28.09.1985
(51) Int. Cl.: H01F 7/08, B41J 7/84

(54) **Tauchankerelektromagnet für Frequenzen im Bereich bis 3000 Hz und Höher**

(71) Anmelder: Mannesmann Tally Ges. mbH, A-1232 Wien (AT)
(72) Erfinder: Pichler, Josef, A-2483 Ebreichsdorf (AT)
(74) Vertreter: Flaig, Siegfried

(57) **Zusammenfassung**

Ein derartiger Tauchankerelektromagnet wird insbesondere für den Antrieb von Drucknadeln in Matrixdruckern, z.B. Matrixzeilendruckern, verwendet, mit einem Tauchanker (14), an dem die Drucknadel (4) oder ein Betätigungselement befestigt ist und einem dem Tauchanker zugeordneten Dämpfungsmittel (24).

Um bei extrem hohen Frequenzen ein prellfreies Arbeiten des Tauchankers zu gewährleisten, wird vorgeschlagen, daß das Dämpfungsmittel (24) aus zumindest einem separaten Dämpfungskörper (26) besteht, der in Ruhestellung am Tauchanker (14) anliegt und der jeweils radial außerhalb der Anliegefläche (21) des Tauchankers (14) zwischen zwei elastischen Ringelementen (27,28) spielfrei gelagert ist.

## Beschreibung

Die Erfindung betrifft einen Tauchankerelektromagneten für Frequenzen im Bereich bis 3.000 Hz und höher, insbesondere für den Antrieb von Drucknadeln in Matrixdruckern, mit einem Tauchanker, an dem die Drucknadel oder ein Betätigungselement befestigt ist und einem dem Tauchanker zugeordneten Dämpfungsmittel.

Derlei Tauchankerelektromagnete dienen zum Antrieb eines Gerätegliedes, das z.B. aus einem Schaltglied bestehen kann. Derartige Tauchankerelektromagnete werden daher in elektrischen Schaltungen als Stellglied für die Umstellung eines Schaltungszustandes, für die Weitergabe eines Signals oder für ähnliche Vorgänge benutzt. Eine spezielle Anwendung derartiger Tauchankerelektromagnete bildet die Matrixdrucktechnik, in der Tauchankerelektromagnete für Matrixzeilendrucker und sog. serielle Matrixdruckköpfe eingesetzt werden.

Es ist bekannt (DE-OS 18 06 245), geforderte hohe Schaltfrequenzen durch möglichst geringes Magnetgewicht zu erreichen, da entweder die bewegten Ankermassen zu groß oder die erreichbaren Ankeranzugskräfte zu gering sind. Die bekannte Lösung strebt an, einen Elektromagneten für hohe Schaltfrequenzen zu schaffen, der bei minimalen Magnetaußenabmessungen ein optimales Kraft-Masse-Verhältnis erreicht und sich besonders zur Betätigung der Drucknadeln von Mosaikdruckern eignet. Die bekannte Lösung versucht, dieses Ziel durch geeignete Ausbildung des Magnetankers zu erreichen.

Derartige Überlegungen berücksichtigen jedoch nicht gerade bei sehr hohen Schaltfrequenzen, daß der Tauchanker in extrem kurzer Zeit zum Stillstand gebracht werden muß, um einen neuen Stromimpuls aufbauen zu können. Das Abbremsen des Tauchankers am Ende des Rückhubs bedarf somit geeigneter Dämpfungsmittel.

Der vorliegenden Erfindung liegt die Aufgabe zugrunde, für hohe Schaltfrequenzen im Bereich bis 3.000 Hz und höher Dämpfungsmittel zu schaffen, die ein weitestgehend prellfreies Arbeiten des Tauchankers gestatten.

Die gestellte Aufgabe wird bei dem eingangs bezeichneten Tauchankerelektromagneten erfindungsgemäß dadurch gelöst, daß das Dämpfungsmittel aus zumindest einem separaten Dämpfungskörper besteht, der in Ruhestellung am Tauchanker anliegt und der jeweils radial außerhalb der Anliegefläche des Tauchankers zwischen zwei elastischen Ringelementen spielfrei gelagert ist. Es hat sich in der Praxis nach ausführlichen Versuchen gezeigt, daß solche Dampfungsmittel bei Schaltfrequenzen im Bereich bis 3.000 Hz und höher ein weitestgehend prellfreies Arbeiten des Tauchankers gewährleisten. Hierbei kann die bei kleinsten Hüben (von z.B. 0,3 mm) entstehende Schwingung ohne solche Nachschwingungen erzielt werden, daß es z.B. zu einem zweiten vollen Bewegungshub des Betätigungselementes bzw. der Drucknadel kommt. Vor allem wird hierdurch ein Abfeuern der Drucknadel außerhalb der definierten Ruhelage vermieden. Ferner sind derartige Dämpfungsmittel für eine Betätigungszahl von einigen hundert Millionen Zeichen standfest.

Der gewünschte Schwingungsverlauf kann außerdem dadurch gesichert werden, daß der Dämpfungskörper aus einer metallischen Scheibe besteht und daß der Tauchanker zumindest im Bereich der Anliegefläche aus Kunststoff besteht. Das Zusammenwirken der metallischen Scheibe und des in einem Teilbereich mit Kunststoff bestückten Tauchankers hat sich in der Praxis als besonders wirkungsvoll für die Dämpfung der Rückhubbewegung des Tauchankers erwiesen.

Optimale Dämpfungsverhältnisse werden außerdem dann erreicht, wenn der Dämpfungskörper ein Vielfaches der Masse des Tauchankers aufweist. Ein solcher Tauchankerelektromagnet ist bezüglich der Schaltfrequenz und der zu bewegenden Masse des Tauchankers ideal auf die Masse des Dämpfungskörpers abgestimmt.

Trotz der widersprüchlichen Forderungen, einen Tauchanker mit magnetischen Eigenschaften zugrundezulegen und dennoch die Masse des Tauchankers so gering wie möglich zu halten und darüber hinaus dem Tauchanker im Dämpfungsbereich entsprechend elastische Eigenschaften zu verleihen, kann ein derartiger Verbundkörper leicht dadurch hergestellt werden, indem der Tauchanker aus der Drucknadel mit verbundenem Halter besteht und Drucknadel und Halter durch den die Anliegefläche bildenden Kunststoffteil umgeben sind und indem auf dem Kunststoffteil ein magnetisch leitender Tauchankerschaft befestigt ist. Vorteilhafterweise nimmt der die magnetische Leitfähigkeit aufweisende Teil des Tauchankers ein Minimum an Masse ein.

Die zu fordernde genaue Bewegung des Tauchankers wird in weiterer Verbesserung der Erfindung dahingehend erreicht, daß an die Elektromagnetspule anschließend ein Magnetflußring vorgesehen ist, den der Tauchankerschaft durchdringt und daß an dem Magnetflußring ein Lagerring befestigt ist, in dessen Mittenöffnung der Tauchankerschaft geführt ist.

Die vorgeschlagene Bauweise erlaubt konstruktiv vorteilhaft, daß zwischen Tauchanker und dem Lagerring eine Rückholfeder angeordnet ist, die sich jeweils an einem Tauchankerabsatz und an einem Absatz des Lagerrings abstützt.

Die Erfindung gestattet ferner eine klare Trennung der Funktionsbaugruppen im Elektromagnetantriebsbereich und im Dämpfungsbereich. Eine weitere Verbesserung der Erfindung stellt daher dar, daß ein Magnetjoch, ein die Elektromagnetspule umgebendes Rohr, der Magnetflußring und der Tauchankerschaft jeweils aus einer Eisen-Silizium-Legierung hergestellt sind.

Ein Ausführungsbeispiel der Erfindung ist in der Zeichnung dargestellt und wird im folgenden näher beschrieben.

Es zeigen:
Fig. 1 einen axialen Längsschnitt durch den Tauchankerelektromagnet und
Fig. 2 einen gegenüber Fig. 1 im Maßstabe vergrößerten Längsschnitt durch den Tauchanker mit einer Drucknadel als Betätigungselement.

Der Tauchankerelektromagnet dient als Antrieb für ein Druckelement, wie z.B. eine Drucknadel für einen Matrixzeilendrucker oder einen seriellen Matrixdruckkopf. Bei einem Matrixzeilendrucker sind bis zu 60 und mehr solcher Tauchankerelektromagnete aus einem hin- und herbewegten Schlitten (shuttle) in einer horizontalen Linie auf gleicher Höhe und mit genau gleichen Seitenabständen angeordnet. Bei einem seriellen Matrixdruckkopf sind die Tauchankerelektromagnete in einer polygonalen Konfiguration angeordnet, wobei z.B. 7, 9, 18 oder 24 Tauchankerelektromagnete vorgesehen werden.

Das Gehäuse 1 besteht aus einem Rohrstück 1a, das z.B. einen Außendurchmesser von ca. 10 mm aufweist. Am vorderen Ende des Gehäuses 1 ist ein Rubinhalter 2 befestigt, der den Rubin 3 als Führung für ein Betätigungselement, hier für die Drucknadel 4, aufnimmt. Am Rubinhalter 2 ist ein Zentrierschaft 5 vorgesehen, mit dem der gesamte Tauchankerelektromagnet in den erwähnten Schlitten eines Matrixzeilendruckers gesteckt und zentriert wird. Die Befestigung erfolgt jeweils mittels einer (nicht gezeigten) Gewindemutter auf einem Gewindeabschnitt 6.

Im Gehäuse 1 schließt sich an den Rubinhalter 2 ein Magnetjoch 7 an. Auf einem abgesetzten Absatz 7a ist eine mit einem elektrisch isolierenden Kern 8 versehene Elektromagnetspule 9 aufgeschoben.

Die Elektromagnetspule 9 ist zwecks Bestromung über Stromimpulse mit einer Zweileiterstromzuführung 10 versehen, die durch einen Schlitz 1b an einem Isolationsstück 11 entlang an die Spulenenden der Elektromagnetspule 9 angeschlossen ist.

An das rechte Ende (Fig. 1) des Kerns 8 liegt ein Magnetflußring 12 an, der gleichzeitig ein magnetisch nicht leitendes Lager in form eines Lagerringes 13 aus Kunststoff bildet. Der Lagerring 13 stützt einen Tauchanker 14. Das Magnetjoch 7, das die Elektromagnetspule 9 umgebende Rohr 1a, der Magnetflußring 12 und ein Tauchankerschaft 14a sind jeweils aus einer Eisen-Silizium-Legierung hergestellt und daher schnell magnetisierbar.

Das hintere (rechte) stirnseitige Ende des Magnetjoch-Absatzes 7a und das vordere (linke) stirnseitige Ende des Tauchankers 14 bilden einen Primärluftspalt 15, der im nicht bestromten Zustand der Elektromagnetspule 9 z.B. 0,325 mm beträgt. Zwischen dem Tauchankerschaft 14a und dem Magnetflußring 12 besteht ein unveränderlicher Sekundärluftspalt 16. Der Tauchanker 14 wird mittels einer Rückholfeder 17 nach jedem Stromimpuls wieder in die rückwärtige (gezeichnete) Lage gedrückt. Die Rückholfeder 17 ist hierbei als kegelige Schraubenfeder ausgeführt, die sich an einem Tauchankerabsatz 18 und an einem Absatz 19 des Lagerringes 13 abstützt.

Der Tauchanker 14 ist in Fig. 2 größer dargestellt. Er weist einen Halter 20 auf, der von einem Kunststoffteil 20a umgeben ist, wobei zumindest die in Verbindung mit der Erfindung bedeutsame Anliegefläche 21 aus Kunststoff besteht. Die Anliegefläche 21 entsteht durch die Größe des Radius' 21a. Die Drucknadel 4 ist mit dem metallischen Halter 20 fest verbunden; die Verbindung kann z.B. durch Löten geschaffen werden. Die Stoßenergie überträgt daher der Kunststoffteil 20a auf den Halter 20 und damit auf die Drucknadel 4 bzw. ein anderes Betätigungselement. Im Ausführungsbeispiel ist der Kunststoffteil 20a über den Tauchankerabsatz 18 hinaus bis unter den Tauchankerschaft 14a verlängert und schließt mit dem durch Gewinde 22 verbundenen, magnetisch leitenden Tauchankerschaft 14a ab. Dieser Tauchankerschaft 14a ist in einer Mittenöffnung 13a des Lagerringes 13 geführt. Der wie beschrieben ausgebildete Tauchanker 14 ist wie folgt bei Betätigung mit einer Frequenz bis 3.000 Hz und mehr gedämpft:
Der Tauchanker 14 liegt unmittelbar einer Dämpfungsbaugruppe 23 (Fig. 1) gegenüber. Die Dämpfungsmittel 24 befinden sich in einem Ringgehäuse 25 und bestehen aus zumindest einem separaten Dämpfungkörper 26, der außerhalb der wirksamen Anliegefläche 21 spielfrei zwischen zwei elastischen Ringelementen 27 und 28 gelagert ist. Das äußere Ringelement 28 ist mittels eines Deckels 29 gehalten und kann ggf. mittels des Deckels vorgespannt werden. Der Dämpfungskörper 26 besteht aus einer kreisrunden, metallischen Scheibe 26a, die ein (ganzzahliges) Viefaches der Masse des Tauchankers 14, z.B. die zweifache Masse, aufweist. Die Wirkung dieser Dämpfungsbaugruppe 23 besteht darin, daß eine Schwingung (Vor- und Rückhub des Tauchankers 14) praktisch ohne Nachschwingung abläuft, d.h. der Tauchanker 14 mit der Drucknadel 4 kommt in extrem kurzer Zeit wieder zur Ruhe und kann demgemäß für eine wiederholte Betätigung wieder früher bestromt werden. Die Dämpfungszeit geht praktisch in die nächste volle Schwingung über, wodurch sich die hohe Frequenz von 3.000 Hz ohne zwischenliegende Dämpfungskurven verwirklichen läßt.

Die Erfindung läßt sich besonders vorteilhaft bei Matrixzeilendruckern anwenden, da das Gesamtgewicht des Tauchankerelektromagneten extrem niedrig ist, so daß durch eine hohe Anzahl von Tauchankerelektromagneten dieser Bauart sich die Masse des hin- und herzubewegenden Matrixdruckerschlittens nicht wesentlich erhöht. Noch günstigere Bedingungen ergeben sich für serielle Matrixdruckköpfe, die in der Regel nicht über 24 derartiger Tauchankerelektromagnete aufweisen.

## Patentansprüche

1. Tauchankerelektromagnet für Frequenzen im Bereich bis 3000 Hz und höher, insbesondere für den Antrieb von Drucknadeln in Matrixdruckern, mit einem Tauchanker, an dem die Drucknadel oder ein Betätigungselement befestigt ist und einem dem Tauchanker zugeordneten Dämpfungsmittel,
dadurch gekennzeichnet,
daß das Dämpfungsmittel (24) aus zumindest einem separaten Dämpfungskörper (26) besteht, der in Ruhestellung am Tauchanker (14) anliegt und der jeweils radial außerhalb der Anliegefläche (21) des Tauchankers (14) zwischen zwei elastischen Ringelementen (27,28) spielfrei gelagert ist.

2. Tauchankerelektromagnet nach Anspruch 1,
dadurch gekennzeichnet,
daß der Dämpfungskörper (26) aus einer metallischen Scheibe (26a) besteht und daß der Tauchanker (14) zumindest im Bereich der Anliegefläche (21) aus Kunststoff besteht.

3. Tauchankerelektromagnet nach den Ansprüchen 1 und 2,
dadurch gekennzeichnet,
daß der Dämpfungskörper (26) die ein Vielfaches der Masse des Tauchankers (14) aufweist.

4. Tauchankerelektromagnet nach den Ansprüchen 1 bis 3,
dadurch gekennzeichnet,
daß der Tauchanker (14) aus der Drucknadel (4) mit verbundenem Halter (20) besteht und Drucknadel (4) und Halter (20) durch den die Anliegefläche (21) bildenden Kunststoffteil (20a) umgeben sind und daß auf dem Kunststoffteil (20a) ein magnetisch leitender Tauchankerschaft (14a) befestigt ist.

5. Tauchankerelektromagnet nach den Ansprüchen 1 bis 4,
dadurch gekennzeichnet,
daß an die Elektromagnetspule (9) anschließend ein Magnetflußring (12) vorgesehen ist, den der Tauchankerschaft (14a) durchdringt und daß an dem Magnetflußring (12) ein Lagerring (13) befestigt ist, in dessen Mittenöffnung (13a) der Tauchankerschaft (14a) geführt ist.

6. Tauchankerelektromagnet nach den Ansprüchen 1 bis 5,
dadurch gekennzeichnet,
daß zwischen Tauchanker (14) und dem Lagerring (13) eine Rückholfeder (17) angeordnet ist, die sich jeweils an einem Tauchankerabsatz (18) und an einem Absatz (19) des Lagerrings (13) abstützt.

7. Tauchankerelektromagnet nach den Ansprüchen 4 bis 6,
dadurch gekennzeichnet,
daß ein Magnetjoch (7), ein die Elektromagnetspule (9) umgebendes Rohr (1a), der Magnetflußring (12) und der Tauchankerschaft (14a) jeweils aus einer Eisen-Silizium-Legierung hergestellt sind.
